# EUROPÄISCHE PATENTSCHRIFT

(11) **EP 0 563 509 B1**
(45) Veröffentlichungstag und Bekanntmachung des Hinweises auf die Patenterteilung: **15.05.1996**
(21) Anmeldenummer: 93100311.5
(22) Anmeldetag: 12.01.1993
(51) Int. Cl.: F24F 13/068

(54) **Quelluftdurchlass für raumlufttechnische Anlagen**
Air outlet for air treatment installations
Sortie d'air pour installation de traitement d'air

(30) Priorität: 28.03.1992 DE 4210279
(43) Veröffentlichungstag der Anmeldung: 06.10.1993
(73) Patentinhaber: H.KRANTZ - TKT Gesellschaft mit beschränkter Haftung, D-51465 Bergisch Gladbach (DE)
(72) Erfinder: Makulla, Detlef, W-5063 Overath 2 (DE); Brunk, Marten, Dr., W-5068 Odenthal (DE); Leyer, Hans, W-5090 Leverkusen (DE); Basaran, Necmi, W-5060 Bergisch Gladbach 2 (DE)
(74) Vertreter: Bauer, Hubert, Dipl.-Ing.

(56) Entgegenhaltungen:
- DE-A- 4 037 287
- US-A- 3 200 734

## Beschreibung

Die Erfindung betrifft einen Quelluftdurchlaß für raumlufttechnische Anlagen gemäß dem Oberbegriff des Patentanspruches 1.

Derartige Quelluftdurchlässe (DE-PS 36 40 706) müssen die Zuluft großflächig im Fußbodenbereich mit geringen Luftgeschwindigkeiten und gleichgerichtet einleiten. Ferner benötigen die Quelluftdurchlässe einen bestimmten Druckverlust am Eintritt, um eine gleichmäßige Beaufschlagung mehrerer Durchlässe zu erreichen, wenn diese von dem gleichen Hohlraumboden mit Zuluft versorgt werden. Im Inneren ist wiederum die gleichmäßige Beaufschlagung des dem zu klimatisierenden Raum zugewandten Ausströmquerschnittes wichtig, damit in dem Raum keine örtlichen Geschwindigkeitsspitzen auftreten. Es ist aus der EP-OS 0 311 934 bekannt, zu diesem Zweck mehrere Kammern hintereinander zu schalten und den Druckverlust bzw. die gleichmäßige Verteilung der Zuluft durch ein Lochblech oder ein Wabengitter zu realisieren. Der Bau von zwei Kammern ist jedoch materialaufwendig und benötigt verhältnismäßig viel Platz. Ferner ist die Reinigung des Quelluftdurchlasses im Inneren erschwert und der Einsatz in dünnen Raumtrennwänden nur beschränkt möglich.

Quelluftdurchlässe werden oftmals in Verbindung mit luftführenden Doppelböden (DE-PS 36 40 706) und hier insbesondere mit gegossenen Gewölbeböden installiert. Der Luftanschlußstutzen des Quelluftdurchlasses wird mit eingegossen und muß sehr exakt positioniert werden, damit später der aufgesetzte Quelluftdurchlaß an der richtigen Stelle sitzt. Eine Anpassungsmöglichkeit für Bautoleranzen und Montageungenauigkeiten im Quelluftdurchlaß würden Arbeitszeit für Montage- und Änderungsarbeiten einsparen.

In bestimmten Anwendungsfällen müssen Quelluftdurchlässe einzeln absperrbar gestaltet werden. Hierzu werden üblicherweise in die Zuleitung motorische Absperrklappen eingebaut. Bei gegossenen Gewölbehohlräumen scheidet diese Lösung jedoch aus. Der Motor und die Absperrklappe müßten sich hier im Gehäuse des Quelluftdurchlasses befinden.

Echte Quelluftsysteme, d. h. Systeme ohne Induktion von wärmerer Raumluft im Luftdurchlaß, sind in der Differenz zwischen Zu- und Raumlufttemperatur auf etwa 4 Kelvin begrenzt, damit die Temperaturdifferenz zwischen Kopf- und Fußbereich aus Behaglichkeitsgründen innerhalb von 2 Kelvin bleibt. Um höhere Kühllasten abzuführen, kann also nicht die Temperaturdifferenz weiter erhöht werden, sondern nur der Zuluftvolumenstrom. Da jedoch die Luftgeschwindigkeit im Ausströmquerschnitt des Quelluftdurchlasses im Komfortbereich unter 20 cm/s liegen muß, ist nur eine Vergrößerung der Ausströmfläche in der Regel über die Höhe des Quelluftdurchlasses möglich. Dies führt aber zu dem unangenehmen Nebeneffekt, daß sich aufgrund der notwendigen Untertemperatur der Zuluft und der daraus resultierenden höheren Dichte im Verlauf der Strömung eine Verminderung der Luftgeschwindigkeit im oberen Bereich einstellt. Im Fußbereich können so doppelt so hohe Werte wie vor dem Quelluftdurchlaß erreicht werden, die besonders im Sommer beim Tragen von offenen Schuhen zu Zugerscheinungen führen.

Eine weitere Anforderung an einen Quelluftdurchlaß wird aus dem Bereich der Akustik gestellt. Sind Quelluftdurchlässe in benachbarten Räumen an den gleichen luftführenden Hohlraumboden angeschlossen, so besteht die Gefahr einer Geräuschübertragung auf dem Luftweg. Der Schall tritt dabei von einem Raum in den Nachbarraum über den Weg Quelluftdurchlaß im Senderaum, Hohlraumboden und Quelluftdurchlaß im Empfangsraum über. Eine schallabsorbierende Auskleidung des kompletten Hohlraumbodens scheidet aus Kostengründen in der Regel aus.

Der Erfindung liegt die Aufgabe zugrunde, den bekannten Quelluftdurchlaß derart zu gestalten, daß die austretende Luft mit einer über die Höhe vergleichmäßigten Geschwindigkeitsverteilung den Aufenthaltsbereich der Personen erreicht und daß dabei die Möglichkeit einer leichten Zugänglichkeit des Verteilkastens, einer Verminderung der Geräuschübertragung, einer Luftabsperrung und einer Anpassung an Bautoleranzen gegeben ist.

Diese Ausfgabe wird bei einem gattungsgemäßen Quelluftdurchlaß erfindungsgemäß durch die kennzeichnenden Merkmale des Patentanspruches 1 gelöst. Vorteilhafte Ausgestaltungen der Erfindung sind in den Unteransprüchen angegeben.

Das erfindungsgemäße Ausströmelement bewirkt durch den Druckverlust des inneren Lochbleches eine gleichmäßige Beaufschlagung des als Strömungsgleichrichter wirkenden Wabengitters. Das äußere Lochblech erzeugt einen Rückstaueffekt, der für eine Vergleichmäßigung der Luftströmung innerhalb des Wabengitters sorgt. Außerdem teilt das äußere Lochblech die in den zu klimatisierenden Raum eindringende Zuluft in viele Einzelstrahlen auf, durch die aufgrund gegenseitiger Induktion die Luftgeschwindigkeit schnell abgebaut wird. Diese Maßnahmen sorgen dafür, daß am Boden des Aufenthaltsbereiches eine über die Breite des Quelluftdurchlasses gleichmäßige und turbulenzarme Verdrängungsströmung vorliegt. Die Geschwindigkeitszunahme im unteren Bereich der strömenden Luft wird vermindert, wenn die Waben des Wabengitters gegenüber der Vertikalen angestellt sind. Eine solche Winkelstellung erzeugt in dem zu klimatisierenden Raum eine Vergrößerung der Schichthöhe der strömenden Zuluftschicht. Gleichzeitig wirkt die anfängliche Schrägstellung der Luftstrahlen einer nach unten gerichteten Geschwindigkeitskomponente entgegen, die sich aus der höheren Dichte der im Vergleich zur Raumluft kühleren Zuluft ergibt und die zu einer Erhöhung der Strömungsgeschwindigkeit im unteren Bereich der strömenden Luftschicht führen würde. Das Ausströmelement ist in einfacher Weise komplett zur Durchführung von Wartungs- und Montagearbeiten entfernbar, so daß die im Inneren des Verteilkastens angeordneten Aggregate z. B. das gemäß den Patentansprüchen 6 und 7 ausgebildete Absperrorgan leicht zugänglich sind. Durch die Merkmale der Patentansprüche 8 und 9 können Toleranzen und Ungenauigkeiten im Baubereich und bei der Montage des Quelluftdurchlasses ausgeglichen werden. Eine Geräuschübertragung zwischen Räumen über mehrere an den gleichen Hohraumboden angeschlossene Verteilkästen kann vermindert werden, indem das gemäß Patentanspruch 11 ausgebildete Leitelement die Zuluft vor dem Austreten aus dem Ausströmelement gegen die mit einem schallabsorbierenden Material versehene Rückwand des Verteilkastens lenkt.

Mehrere Ausführungsbeispiele der Erfindung sind in der Zeichnung dargestellt und werden im folgenden näher erläutert. Es zeigen:
- Fig. 1: im Querschnitt teilweise einen zu klimatisierten Raum mit einem Quelluftdurchlaß,
- Fig. 2 und 3: den zu klimatisierenden Raum gemäß Fig. 1 mit einem anderen Quelluftdurchlaß,
- Fig. 4: den Blick in das Innere eines Quelluftdurchlasses,
- Fig. 5: den Schnitt V - V nach Fig. 4,
- Fig. 6: die Einzelheit Z nach Fig. 5,
- Fig. 7: die Strömungsverhältnisse im Bereich des Austrittes eines Quelluftdurchlasses,
- Fig. 8: den Schnitt V - V nach Fig. 4 mit einer anderen Ausführungsform,
- Fig. 9: die Einzelheit Y nach Fig. 3,
- Fig. 10: in perspektivischer Darstellung einen Quellendurchlaß in einer anderen Ausführungsform,
- Fig. 11: die Einzelheit X nach Fig. 1 gemäß einer anderen Ausführungsform
- Fig. 12: den Längsschnitt durch Fig. 11,
- Fig. 13: den Blick in das Innere eines Quelluftdurchlasses gemäß einer weiteren Ausführunsform,
- Fig. 14: den Schnitt XIV - XIV nach Fig. 13,
- Fig. 15: den Schnitt XV - XV nach Fig. 13 und
- Fig. 16 und 17: den Schnitt XV - XV nach Fig. 13 für weitere Ausführungsformen.

Im Fußbodenbereich eines zu klimatisierenden Raumes ist ein Quelluftdurchlaß angeordnet, der einen Verteilkasten 1 enthält. Der Verteilkasten 1 ist durch eine Decke 2, eine Rückwand 3, einen Boden 4 und auf der Austrittsseite durch ein Ausströmelement 5 begrenzt. Die Decke 2 und die Rückwand 3 können außen mit einem wärmeisolierenden Material 28 versehen sein. In dem Boden 4 ist eine oder mehrere Zuluftöffnungen 6 vorgesehen, die mit einem eine oder mehrere Durchtrittsöffnungen 7 aufweisenden Hohlraumboden 8 verbunden ist. Über diesen Hohlraumboden 8 wird der Verteilkasten 1 des Quelluftdurchlasses mit Zuluft versorgt. Der Quelluftdurchlaß ist gemäß Fig. 1 im Bereich der Brüstung der Fensterwand angeordnet. Der Quelluftdurchlaß kann auch in Raumtrennwänden, im Schranksockelbereich oder an und um Säulen untergebracht sein.

Das Ausströmelement 5 (Fig. 5, 6) ist durch ein als Gleichrichter wirkendes Wabengitter 9 aus Waben von rundem, quadratischem oder mehreckigem Querschnitt gebildet, das durch ein inneres Lochblech 10 und ein äußeres Lochblech 11 begrenzt ist. Die Lochbleche 10, 11 bilden mit dem Wabengitter 9 ein aus dem Verteilkasten 1 herausnehmbares Bauteil. Der freie Querschnitt der Löcher der Lochbleche 10, 11 ist geringer als der freie Querschnitt der Waben des Wabengitters 9. Die Längsachse der Waben des Wabengitters 9 ist in Strömungsrichtung der Zuluft schräg nach oben gerichtet und bildet mit der Vertikalen einen Winkel von kleiner als 90°. Daraus ergibt sich eine Zuluftströmung, die schräg nach oben in den zu klimatisierten Raum weist. Als Sonderfall kann der Winkel, den die Wabenachse mit der Vertikalen bildet, auch 90° betragen. Dies kann bei nur geringen Bauhöhen des Quelluftdurchlasses und bei geringen Temperaturdifferenzen zwischen Zuluft und Raumluft vorteilhaft sein. Anstelle eines Wabengitters kann auch ein Faservlies oder eine poröse Platte, z.B. aus Schaumstoff, als Gleichrichter verwendet werden.

In Fig. 7 sind die Strömungsverhältnisse gezeigt, die sich unmittelbar vor und hinter dem erfindungsgemäßen Ausströmelement 5 einstellen. In dem Verteilkasten 1, der durch den Bereich A gekennzeichnet ist, strömt die Zuluft schräg und ungleichmäßig an. In dem Bereich B wird die Strömung innerhalb der Waben des Wabengitters 9 gleichgerichtet. Unmittelbar hinter dem Austritt aus dem Ausströmelement 5 findet im Bereich C eine Verwirbelung statt, an die sich der Bereich D mit einer turbulenzarmen Verdrängungsströmung anschließt.

In den Fig. 1 bis 3 sind für verschiedene Ausströmelemente die Strömungsprofile der austretenden Verdrängungsströmung gezeigt. Dabei gibt die Länge der Pfeile ein Maß für die Größe der Strömungsgeschwindigkeit und die Pfeilrichtung die Strömungsrichtung an. Das durch die geneigt angeordneten Waben des Wabengitters erzeugte Geschwindigkeitsprofil unmittelbar hinter dem Ausströmelement ist gemäß Fig. 1 über die Höhe der Luftströmung gleichmäßig und hat insgesamt eine nach oben weisende Richtung. Da die Zuluft eine geringere Temperatur aufweist als die Raumluft und dementsprechend eine höhere Dichte hat, ergibt sich eine Geschwindigkeitskomponente in Richtung auf den Fußboden. Durch die nach oben gerichtete Ausströmung wird quasi der nach unten gerichteten Geschwindigkeitskomponente durch die höhere Dichte der Zuluft entgegengewirkt. Wie das 2. und das 3. Strömungsprofil in Fig. 1 zeigen, geht die schräg nach oben weisende Strömungsrichtung durch die höhere Dichte der Zuluft in eine waagerechte Strömungsrichtung über. Im weiteren Verlauf erhöht sich dann die Strömungsgeschwindigkeit der Zuluft im Fußbereich wieder etwas. Beim Eintritt in den Aufenthaltsbereich ist zwar die Strömungsgeschwindigkeit im Fußbereich größer als in der oberen Luftschicht, insgesamt ist aber die Geschwindigkeitsverteilung über die Höhe der strömenden Luftschicht recht gleichmäßig. Die etwas höhere Strömungsgeschwindigkeit im bodennahen Bereich ist aber deutlich geringer als bei einem Wabengitter mit waagerechten Waben unter sonst gleichen Bedingungen, wie in Fig. 2 dargestellt ist. Bei einem solchen Ausströmelement vergrößert sich die Strömungsgeschwindigkeit im unteren Teil der strömenden Luftschicht ständig, weil die Zuluft gegenüber der Raumluft eine niedrigere Temperatur und damit eine höhere Dichte aufweist. Beim Eintritt in den Aufenthaltsbereich (4. Geschwindigkeitsprofil) kann die Strömungsgeschwindigkeit im unteren Bereich mehr als doppelt so hoch sein wie im oberen Bereich. Das Wabengitter mit waagerechten Waben bleibt auf Anwendungsfälle beschränkt, in denen der Quelldurchlaß eine geringe Bauhöhe aufweist und in denen eine geringe Temperaturdifferenz zwischen Zuluft und Raumluft besteht.

Der Durchmesser der Löcher in den Lochblechen 10, 11 ist auf den gewünschten Druckverlust abgestimmt. Bei der Wahl des Lochdurchmessers und der Lochteilung für das innere und das äußere Lochblech 10, 11 sowie bei der Auswahl des Durchmessers der Waben des Wabengitters 9 ist darauf zu achten, daß alle Waben beaufschlagt werden. Das ist dann der Fall, wenn der Wabendurchmesser bzw. die lichte Weite der einzelnen Wabe gleich oder größer als die Lochteilung ist. Für die praktische Ausführung ist es nicht von Bedeutung, daß, wie in Fig. 6 und 7 gezeigt, jedem Loch des inneren Lochbleches 10 eine Wabe genau zugeordnet ist. Das gleiche gilt für das äußere Lochblech 11. Es kann durchaus sein, daß die Wand einer Wabe im Bereich eines Loches zu liegen kommt. Das Luftströmungsbild in dem zu klimatisierenden Raum wird dadurch nicht beeinflußt.

Bei dem in Fig. 9 dargestellten Ausströmelement 5 sind die Löcher 12 im oberen Bereich des äußeren Lochbleches 11 düsenartig ausgebildet, während die Löcher 13 im unteren Teil einfache Durchbrechungen sind. Durch die Wahl der Durchmesser der Löcher 12, 13 ist es möglich, die Waben des Wabengitters 9 unterschiedlich mit Luft zu beaufschlagen. Dabei werden vorzugsweise die Waben im Bereich der als Düsen ausgeformten Löcher 12 höher beaufschlagt als die Waben im unteren Bereich des Wabengitters 9.

Mit Hilfe des in Fig. 9 dargestellten Ausströmelementes 5 stellt sich die in Fig. 3 wiedergegebene Strömungsverteilung ein. Im oberen Bereich ist durch die höhere Beaufschlagung der oberen Waben des Wabengitters 9 auch die Strömungsgeschwindigkeit der austretenden Luft höher. Dadurch wird dem durch die Untertemperatur der Zuluft in diesem Bereich bewirkten Abfall der Strömungsgeschwindigkeit entgegengewirkt, so daß beim Eintritt in den Aufenthaltsbereich die Strömungsgeschwindigkeit über die Höhe der strömenden Luftschicht trotz der ständigen Erhöhung der Strömungsgeschwindigkeit im Fußbereich nahezu gleich ist.

Gemäß den Fig. 4 und 5 schließt sich an die Zuluftöffnung 6 ein in den Hohlraumboden 8 hineinragender Zuluftstutzen 14 an. Für eine eventuell notwendige Absperrung des Quelluftdurchlasses befindet sich im Inneren des Verteilkastens 1 ein Absperrorgan. Dieses Absperrorgan besteht aus einem Deckel 15, der mit dem Ende einer als steigende Spindel ausgebildeten Gewindestange 16 verbunden ist. An die Gewindestange 16 greift ein Antriebsmotor 17 an, der über eine Konsole 18 an der Decke 2 des Verteilkastens 1 befestigt ist.

Besonders bei langen Quelluftdurchlässen kann durch den Einbau von Lochscheiben 19 quer in dem Verteilkasten 1 eine Beeinflussung der Beaufschlagung des Luftvolumenstromes des Ausströmelementes 5 erreicht werden. Dies kann insbesondere auch in den Eckbereichen von Räumen sinnvoll sein, wenn die Quelluftdurchlässe dort rechtwinklig gegeneinander stoßen und sich dadurch die Raumluftgeschwindigkeit erhöhen würde.

Ein weiteres Absperrorgan ist in Fig. 8 dargestellt. Dieses Absperrorgan besteht aus einem Lochblechzylinder 20, der auf den Zuluftstutzen 14 aufgesetzt ist. Der Lochblechzylinder 20 ist von einem Vollwandzylinder 21 umgeben, der vertikal verstellbar ist. Die Verstellung erfolgt über eine Gewindestange 16 und einen Antriebsmotor 17. Diese Art des Absperrorgans empfiehlt sich dann, wenn besonders bei langen Quelluftdurchlässen mit nur einem Zuluftstutzen eine gleichmäßigere Beaufschlagung des Quelluftdurchlasses und insbesondere des Ausströmelementes erforderlich wird. Das Lochbild des Lochblechzylinders 20 wird so gewählt, daß eine entsprechende Anpassung an den gewünschten Druckverlust und eine gewünschte Luftverteilung im Inneren des Verteilkastens 1 erzielt wird.

Um Toleranzen im Baubereich sowie bei der Montage des Zuluftstutzens 14 ausgleichen zu können, ist der Zuluftstutzen 14 mit einem rechtwinkligen Randflansch 22 versehen. Der äußere Durchmesser des Randflansches 22 ist größer als der Querschnitt der Zuluftöffnung 6 im Boden 4 des Verteilkastens 1. Der Zuluftstutzen 14 ist gegenüber dem Verteilkasten 1 verschiebbar und nimmt während der Montage vorübergehend einen Einsatz 23 aus Hartschaumstoff auf. Bei der Montage des Zuluftstutzens 14 im Hohlraumboden 8 wird so vorgegangen, daß in den Zuluftstutzen 14 der Einsatz 23 eingesteckt und dieser mit dem Zuluftstutzen 14 auf der Rohbetondecke 29 befestigt wird. Der Zuluftstutzen 14 kann nun auf dem Einsatz 23 in der Höhe bis auf das geforderte Maß des späteren Hohlraumbodens 8 eingestellt werden. Nachdem der Hohlraumboden 8 gegossen wurde, wird der Einsatz 23 wieder entfernt. Danach wird der Verteilkasten 1 auf den Randflansch 22 des Zuluftstutzens 14 aufgesetzt und ausgerichtet, wobei ein Verschieben in zwei Ebenen möglich ist. Zuletzt wird der Verteilkasten 1 mit dem Randflansch 22 verschraubt.

Eine andere Ausführungsform zum Ausgleichen von Bautoleranzen ist in Fig. 10 gezeigt. Hier ist in dem Boden 4 des Verteilkastens 1 ein durchlaufender Schlitz 24 als Zuluftöffnung angeordnet. Der Schlitz 24 kann auch durch Stege unterbrochen sein. Besonders bei schmalen Raumtrennwänden bietet sich diese Gestaltung einer schlitzförmigen Zuluftöffnung im Boden 4 des Verteilkastens 1 des Quelluftdurchlasses an. Dabei wird das Abdichten des Verteilkasten 1 gegenüber dem Hohlraumboden 8 durch eine umlaufende Dichtung 25 erreicht. Wenn die Fläche der als Schlitz 24 ausgebildeten Zuluftöffnung kleiner ist als die von der umlaufenden Dichtung 25 umschlossene Fläche, muß die im Hohlraumboden 8 vorhandene Durchtrittsöffnung 7 für die Zuluft nicht genau mit der schlitzförmigen Zuluftöffnung im Boden 4 des Verteilkastens 1 übereinstimmen. Dadurch ist ebenfalls eine Anpassung an Toleranzen durch Verschieben in zwei Ebenen gegeben.

Um eine mögliche Geräuschübertragung zwischen Nachbarräumen über die Quelluftdurchlässe und einen gemeinsamen Hohlraumboden 8 zu vermindern, dient die in den Fig. 13 bis 15 dargestellte Ausführungsform. Dabei wird die Zuluft über den Zuluftstutzen 14 durch die Zuluftöffnung 6 dem Verteilkasten 1 zugeleitet, dessen Rückwand 3 und dessen Decke 2 mit einem schallabsorbierenden Material 26 versehen sind. Zwischen der Verlängerung der Zuluftöffnung 6 und dem Ausströmelement 5 ist in dem Verteilkasten 1 ein als Halbzylinderschale gewölbtes Leitelement 27 installiert. Die geschlossene Seite des schalenförmig gewölbten Leitelementes 27 ist dem Ausströmelement 5 und die offene Seite ist der Rückwand 3 zugewandt. Das Leitelement 27 erstreckt sich über die Höhe des Verteilkastens 1 zwischen dem Boden 4 und der Decke 2. Die durch die Zuluftöffnung 6 eintretende Zuluft wird durch Leitelement 27 auf die mit dem schallabsorbierenden Material 26 versehene Rückwand 3 gelenkt. Durch die Umlenkung wird der Weg des Schalls verlängert, und die Schallwellen werden in Kontakt mit dem schallabsorbierenden Material 26 gebracht, wobei sie zum großen Teil absorbiert werden.

Das Leitelement 27 kann aus schalldämmendem Material oder aus einem mit schalldämmendem Material beschichteten Blech bestehen. Statt die gesamte Decke 2 mit einem schallabsorbierendem Material 26 zu versehen, kann auch nur der Bereich der Decke 2 ausgekleidet sein, der sich oberhalb der Zuluftöffnung 6 befindet.

Wie in den Fig. 16 und 17 aufgezeigt ist, muß das Leitelement 27 nicht unbedingt halbzylinderförmig sein, sondern kann auch eine davon abweichende geometrische Form aufweisen. Das Leitelement 27 gemäß Fig. 16 ist gewinkelt, während das Leitelement 27 gemäß Fig. 17 die Form einer stufenförmigen Schale hat. In beiden Fällen weist die geschlossene Seite zum Ausströmelement 5 und offene Seite zur Rückwand 3. Vorrangig vor der Form der Schale ist deren Ausrichtung und damit die Verlängerung des Schallweges und die Vergrößerung der Schallabsorptionsfläche.

## Patentansprüche

1. Quelluftdurchlaß für raumlufttechnische Anlagen mit einem Verteilkasten (1), der über eine oder mehrere im Boden (4) des Verteilkastens (1) angeordnete Zuluftöffnungen (6) an einen die Zuluft führenden Hohlraumboden (8) angeschlossen ist und der an der Austrittsseite mit einem Gleichrichter versehen ist, dadurch gekennzeichnet, daß der Gleichrichter zu beiden Seiten von Lochblechen (10, 11) umgeben und mit diesen zu einem aus dem Verteilkasten (1) herausnehmbaren Bauteil verbunden ist.

2. Quelluftdurchlaß nach Anspruch 1, dadurch gekennzeichnet, daß der Gleichrichter aus einem Wabengitter (9) besteht.

3. Quelluftdurchlaß nach Anspruch 2, dadurch gekennzeichnet, daß die Waben des Wabengitters (9) in Strömungsrichtung schräg nach oben gerichtet sind.

4. Quelluftdurchlaß nach einem oder mehreren der Ansprüche 1 bis 3, dadurch gekennzeichnet, daß im oberen Teil des auf der Austrittsseite angeordneten Lochbleches (11) die Löcher (12) düsenartig geformt sind.

5. Quelluftdurchlaß nach einem oder mehreren der Ansprüche 1 bis 4, dadurch gekennzeichnet, daß sich an die Zuluftöffnung (6) im Boden (4) des Verteilkastens (1) ein Zuluftstutzen (14) anschließt, der in den Hohlraumboden (8) hineinragt.

6. Quelluftdurchlaß nach den Ansprüchen 1 bis 5, dadurch gekennzeichnet, daß die Zuluftöffnung (6) durch einen vertikal verstellbaren Deckel (15) verschließbar ist, der auf der dem Verteilkasten (1) zugewandten Seite mit einer steigenden Spindel (16) verbunden ist, an die ein Antrieb (17) angreift.

7. Quelluftdurchlaß nach Anspruch 5, dadurch gekennzeichnet, daß im Inneren des Verteilkastens (1) auf den Zuluftstutzen (14) ein Lochblechzylinder (20) gesetzt ist, der von einem vertikal über eine steigende, angetriebene Spindel (16) verstellbaren Vollwandzylinder (21) umgeben ist.

8. Quelluftdurchlaß nach Anspruch 5, dadurch gekennzeichnet, daß der Zuluftstutzen (14) mit einem rechtwinkligen Randflansch (22) versehen ist, dessen äußere Begrenzung größer ist als der Querschnitt der Zuluftöffnung (6) und daß der Zuluftstutzen (14) gegenüber dem Verteilkasten (1) verschiebbar und über einen vorübergehend in den Zuluftstutzen (14) einfügbaren Einsatz (23) auf der Rohbetondecke (29) ausrichtbar ist.

9. Quelluftdurchlaß nach einem oder mehreren der Ansprüche 1 bis 4, dadurch gekennzeichnet, daß die Zuluftöffnung als Schlitz (24) ausgebildet ist, daß der Boden (4) des Verteilkastens (1) auf dem Hohlraumboden (8) über eine umlaufende den Schlitz (24) mit Abstand umgebende Dichtung (25) aufruht und daß die von der Dichtung (25) umschlossene Fläche größer ist als die Querschnittsfläche des Schlitzes (24).

10. Quelluftdurchlaß nach einem oder mehreren der Ansprüche 2 bis 9, dadurch gekennzeichnet, daß die lichte Weite der einzelnen Wabe des Wabengitters (9) gleich oder größer ist als die Lochteilung der Löcher der Lochbleche (10, 11).

11. Quelluftdurchlaß nach einem oder mehreren der Ansprüche 1 bis 10, dadurch gekennzeichnet, daß die Rückwand (3) des Verteilkastens (1) mit einem schallabsorbierenden Material (26) versehen ist und daß zwischen der vertikalen Verlängerung der Zuluftöffnung (6) und dem Ausströmelement (5) in dem Verteilkasten (1) ein schalenförmig gewölbtes Leitelement (27) angeordnet ist, dessen geschlossene Seite dem Ausströmelement (5) und dessen offene Seite der Rückwand (3) zugewandt ist.

12. Quelluftdurchlaß nach Anspruch 11, dadurch gekennzeichnet, daß das Leitelement (27) mit einem schallabsorbierenden Material (26) versehen ist oder aus diesem besteht.

## Claims

1. Source-air passage for room-air systems having a distributor box (1) which is connected, via one or more incoming-air ports (6) arranged in the bottom (4) of the distributor box (1), to a cavity floor (8) carrying the incoming air and which is provided with a straightener on the outlet side, characterized in that the straightener is surrounded on both sides by perforated plates (10, 11) and is connected to these to form a structural part removable from the distributor box (1).

2. Source-air passage according to Claim 1, characterized in that the straightener consists of a honeycomb lattice (9).

3. Source-air passage according to Claim 2, characterized in that the honeycombs of the honeycomb lattice (9) are directed obliquely upwards in the direction of flow.

4. Source-air passage according to one or more of Claims 1 to 3, characterized in that, in the upper part of the perforated plate (11) arranged on the outlet side, the holes (12) are of nozzle-like shape.

5. Source-air passage according to one or more of Claims 1 to 4, characterized in that an incoming-air connection piece (14) projecting into the cavity floor (8) adjoins the incoming-air port (6) in the bottom (4) of the distributor box (1).

6. Source-air passage according to Claims 1 to 5, characterized in that the incoming-air port (6) can be closed by means of a vertically adjustable cover (15) which, on the side facing the distributor box (1), is connected to a rising spindle (16), on which a drive (17) engages.

7. Source-air passage according to Claim 5, characterized in that a perforated-plate cylinder (20) is placed onto the incoming-air connection piece (14) inside the distributor box (1) and is surrounded by a solid-wall cylinder (21) which is vertically adjustable via a rising driven spindle (16).

8. Source-air passage according to Claim 5, characterized in that the incoming-air connection piece (14) is provided with a rectangular edge flange (22), the outer limitation of which is larger than the cross-section of the incoming-air port (6), and in that the incoming-air connection piece (14) is displaceable relative to the distributor box (1) and can be aligned on the rough-concrete ceiling (29) via an insert (23) which is temporarily insertable into the incoming-air connection piece (14).

9. Source-air passage according to one or more of Claims 1 to 4, characterized in that the incoming-air port is designed as a slit (24), in that the bottom (4) of the distributor box (1) rests on the cavity floor (8) via a peripheral gasket (25) surrounding the slit (24) with clearance, and in that the area enclosed by the gasket (25) is larger than the cross-sectional area of the slit (24).

10. Source-air passage according to one or more of Claims 2 to 9, characterized in that the clear width of the individual honeycomb of the honeycomb lattice (9) is equal to or larger than the hole spacing of the holes of the perforated plates (10, 11).

11. Source-air passage according to one or more of Claims 1 to 10, characterized in that the rear wall (3) of the distributor box (1) is provided with a sound-absorbing material (26), and in that there is arranged in the distributor box (1), between the vertical prolongation of the incoming-air port (6) and the outflow element (5), a guide element (27) which is curved in a dish-like manner, and of which the closed side faces the outflow element (5) and the open side faces the rear wall (3).

12. Source-air passage according to Claim 11, characterized in that the guide element (27) is provided with a sound-absorbing material (26) or consists of this.

## Revendications

1. Sortie d'air pour installations de traitement d'air, comprenant une boîte de distribution (1) qui est reliée, au moyen d'une ou de plusieurs ouverture/s d'entrée d'air (6) située/s dans le fond (4) de cette boîte de distribution (1), à un plancher creux (8) conduisant l'air amené, et qui est pourvue, sur son côté de sortie, d'un dispositif pour la distribution uniforme de l'air, caractérisée par le fait que le dispositif de distribution uniforme est encadré, des deux côtés par des tôles perforées (10, 11) et est assemblé à celles-ci pour constituer un module pouvant être retiré de la boîte de distribution (1).

2. Sortie d'air selon la revendication 1, caractérisée par le fait que le dispositif de distribution uniforme est constitué par une grille en nid d'abeilles (9).

3. Sortie d'air selon la revendication 2, caractérisée par le fait que les alvéoles de la grille en nid d'abeilles (9) sont orientées de manière inclinée vers le haut dans la direction du courant.

4. Sortie d'air selon l'une quelconque des revendications 1 à 3, caractérisée par le fait que, dans la partie supérieure de la tôle perforée (11) située du côté de la sortie, les trous (12) sont formés de manière semblable à des buses.

5. Sortie d'air selon l'une quelconque des revendications 1 à 4, caractérisée par le fait qu'un tuyau d'amenée d'air (14), qui se raccorde dans le plancher creux (8), est relié à l'ouverture d'entrée d'air (6) dans le fond (4) de la boîte de distribution (1).

6. Sortie d'air selon l'une quelconque des revendications 1 à 5, caractérisée par le fait que l'ouverture d'entrée d'air (6) peut être fermée par un couvercle (15) réglable verticalement, qui est relié, du côté tourné vers la boîte de distribution (1), à une tige filetée montante (16) entraînée par une commande (17).

7. Sortie d'air selon la revendication 5, caractérisée par le fait qu'à l'intérieur de la boîte de distribution (1), un cylindre (20) en tôle perforée est posé sur le tuyau d'amenée d'air (14), lequel cylindre (20) est entouré par un cylindre (21) à paroi pleine pouvant être réglé verticalement au moyen d'une tige filetée montante (16) commandée.

8. Sortie d'air selon la revendication 5, caractérisée par le fait que le tuyau d'amenée d'air (14) est pourvu d'une bride de bordure (22) à angle droit, dont la limite extérieure est plus grande que la section transversale de l'ouverture d'entrée d'air (6), et par le fait que ce tuyau d'amenée d'air (14) peut être déplacé par rapport à la boîte de distribution (1) et peut être ajusté sur le plancher en béton brut (29) au moyen d'un accessoire (23) pouvant être introduit de manière provisoire dans le tuyau d'amenée d'air (14).

9. Sortie d'air selon l'une quelconque des revendications 1 à 4, caractérisée par le fait que l'ouverture d'entrée d'air est exécutée sous forme d'une fente (24), que le fond (4) de la boîte de distribution (1) repose sur le plancher creux (8) au moyen d'une garniture d'étanchéité (25) périphérique entourant cette fente (24) à distance, et par le fait que la surface entourée par la garniture d'étanchéité (25) est plus grande que la surface de la section de la fente (24).

10. Sortie d'air selon l'une quelconque des revendications 2 à 9, caractérisée par le fait que le diamètre intérieur des alvéoles individuelles de la grille en nid d'abeilles (9) est égal ou supérieur à l'écartement des trous des tôles perforées (10, 11).

11. Sortie d'air selon l'une quelconque des revendications 1 à 10, caractérisée par le fait que la paroi arrière (3) de la boîte de distribution (1) est pourvue d'une matière (26) absorbant le son, et qu'entre le prolongement vertical de l'ouverture d'entrée d'air (6) et l'élément d'écoulement (5), dans la boîte de distribution (1), est situé un élément de guidage (27) courbé en forme de gouttière, dont le côté fermé est tourné vers l'élément d'écoulement (5) et dont le côté ouvert est tourné vers la paroi arrière (3).

12. Sortie d'air selon la revendication 11, caractérisée par le fait que l'élément de guidage (27) est pourvu d'une matière (26) absorbant le son ou est constitué dans cette matière.
